# EUROPÄISCHE PATENTSCHRIFT

(11) **EP 1 735 110 B1**
(45) Veröffentlichungstag und Bekanntmachung des Hinweises auf die Patenterteilung: **19.03.2008**
(21) Anmeldenummer: 05718411.1
(22) Anmeldetag: 06.04.2005
(51) Int. Cl.: B05C 17/01

(54) **KARTUSCHENPISTOLE MIT KARTUSCHENHALTERUNG**
CARTRIDGE PISTOL WITH A CARTRIDGE HOLDER
PISTOLET A MASTIC POURVU D'UN ELEMENT DE RETENUE DE CARTOUCHE

(30) Priorität: 08.04.2004 CH 619042004
(43) Veröffentlichungstag der Anmeldung: 27.12.2006
(73) Patentinhaber: Ray Technology Group B.V., 5370 AC Ravenstein (NL)
(72) Erfinder: DE MAN, Eelco H., NL-5251 XD Vlijmen (NL); VAN SWIETEN, Roy, NL-5321 NH Hedel (NL)
(74) Vertreter: Lips, Hendrik Jan George
(86) Internationale Anmeldenummer: PCT/IB2005/000947
(87) Internationale Veröffentlichungsnummer: WO 2005/097354

(56) Entgegenhaltungen:
- EP-A- 1 034 847
- EP-A- 1 034 848
- DE-A1- 10 058 283
- DE-U1- 8 901 028
- US-B1- 6 457 606

## Beschreibung

Die Erfindung betrifft eine Kartuschenpistole mit Kartuschenhalterung gemäss dem Oberbegriff des Patentanspruchs 1.

Bekannt sind Kartuschenpistolen, die auch als Kartuschenpressen bezeichnet werden, zum Auspressen von pastösen Materialien aus Kartuschen, wie zum Beispiel Dichtungsmaterial, Klebstoff oder dergleichen. Solche Auspresswerkzeuge haben zur Aufnahme der Kartusche eine Schale, deren Form an die äussere Form einer Kartusche angepasst ist. Die eine Stirnseite der Schale ist am Griff der Kartuschenpresse befestigt. Diese Stirnseite weist eine Ausnehmung auf, in welcher die Druckstange mit den daran befestigten Stempel verschiebbar ist. Die gegenüberliegende Stirnseite ist geschlitzt, so dass die Spitze der Kartusche, die einen als Kolben wirkenden verschiebbaren Boden besitzt, in diesen Schlitz eingelegt werden kann. Die Druckstange wird von einem pistolenartigen Betätigungsmechanismus vorgeschoben, welcher ein Betätigungsorgan in Form eines schwenkbaren Abzughebels aufweist. Dabei wird die Stange bei jeder Abzugsbewegung einen kurzen Schritt vorwärtsbewegt. Hierzu weist der Betätigungsmechanismus ein Vorschubelement auf, das durch manuelles Bewegen des Betätigungsorgans vorgeschoben wird und die Stange mitnimmt. Beim Loslassen des Betätigungsorgans gleitet das Vorschubelement leer auf der Stange zurück.

Ein grosser Nachteil dieser bekannten Kartuschenhalterungen besteht in deren Baulänge und dem daraus resultierenden Gewicht der Kartuschenpistole. Die Ausführung der Kartuschenhalterung aus Blechen oder dergleichen bringt einen verhältnismässig hohen Materialverbrauch mit sich. Etwa die Hälfte des für eine derartige Kartuschenpresse benötigten Materials wird für die Konstruktion der Kartuschenhalterung benötigt, was sich natürlich auf das Gesamtgewicht der Kartuschenpistole auswirkt. Eine Reduzierung des Materialanteils der Kartuschenhalterung und damit verbunden eine Gewichtsreduzierung ist daher erstrebenswert. Ein weiterer Nachteil dieser Kartuschenhalterungen ist, dass das Einlegen und Herausnehmen der Kartuschen mühsam ist, da diese dabei häufig verkanten.

Aus DE G89 01 028.0 ist eine Handpresspistole bekannt, bei welcher an der Stirnseite eines Pistolengriffes eine Schraubkappe mit Innengewinde angebracht ist, in die ein Schraubring mit Aussengewinde und axialer Bohrung eingeschraubt ist. Die Kartusche, die am hinteren Ende einen Flansch aufweist, wird von hinten durch den Schraubring geschoben, bis der Flansch an der hinteren Seite des Schraubrings anschlägt. Danach wird der Schraubring in die Schraubkappe eingeschraubt.

Die Veröffentlichung EP-A2-1 034 847 offenbart eine Kartuschenpresse mit einer Kartuschenhalterung, die Krallen aufweist, deren freie Enden in die Aussenwand einer in die Halterung eingeschobenen Kartusche eingreifen. Die Krallen graben sich dabei geringfügig in das Material der Kartusche ein, so dass die Kartusche sicher gehalten ist. Zum Entfernen der Kartusche aus der Kartuschenhalterung wird eine verschiebbare Hülse gegen die Kartuschenhalterung und gegen die Krallen gedrückt, wodurch diese die Kartusche freigeben, und die Kartusche aus der Kartuschenhalterung gezogen werden kann.

Diese genannten Handpresspistolen haben den Nachteil, dass der Kartuschenwechsel aufwendig und zeitraubend ist. Ein Schraubring bzw. eine Hülse muss vorerst abgeschraubt oder betätigt werden, bevor die Kartusche aus der Halterung genommen werden kann. Diese Manipulation ist deshalb aufwendig, da man hierfür eigentlich drei Hände benötigt, nämlich zum Halten der Pistole, zum Aufschrauben des Schraubringes bzw. zum Drücken der Hülse gegen die Krallen und eine weitere Hand zum Abnehmen der leeren Kartusche von der Kartuschenpistole.

Der Erfindung liegt deshalb die Aufgabe zugrunde, eine Kartuschenpistole mit einer Kartuschenhalterung zu schaffen, die einen geringen Materialbedarf benötigt und einen einfachen Wechsel der Kartuschen erlaubt.

Diese Aufgabe wird von einer Kartuschenpresse mit den Merkmalen des Patentanspruchs 1 gelöst.

Das Prinzip der Erfindung ist, dass die Kartuschenaufnahme nur aus einem Sockel besteht, in welchen das untere Ende einer Kartusche einsteckbar ist. Im Sockel sind Greifelemente angeordnet, welche in die Innenwand der eingesteckten Kartusche an der Innenwand der Kartusche eingreifen und die Kartusche halten. Zum Lösen der Greifelemente wird die Kolbenstange vollständig zurückgezogen, bis ein am vorderen Ende der Kolbenstange angeordneter Stempel die Greifelemente aus der Greifposition zurückdrückt und die Kartusche zur Entnahme frei gibt. Der Vorteil einer derartigen Kartuschenpistole liegt darin, dass die Kartuschenaufnahme nur aus einem Sockel besteht und sich nicht über die gesamte Länge der einzulegenden Kartusche erstreckt. Durch den Wegfall der Schalenkonstruktion für die Kartuschenhalterung wird Material eingespart. Damit kann auch das Gesamtgewicht der Kartuschenpistole gering gehalten werden. Die Kartuschenpistole weist weiter eine Betätigungseinrichtung zum Verschieben der Kolbenstange auf, die es erlaubt, die Kolbenstange stufenlos wahlweise in Vorwärtsrichtung oder in Rückwertsrichtung zu verschieben. Am vorderen Ende der Kolbenstange ist ein Stempel mit einem nach hinten auskragenden Rand angeordnet. Zum Entfernen einer gebrauchten Kartusche wird der Stempel mit der Kolbenstange soweit zurückgezogen, bis der Rand des Stempels auf den im Sockel des Kartuschenhalters angeordneten Greifelementen aufliegt. Das Zurückziehen des Stempels erfolgt entweder durch Ziehen am hinteren Ende der Kolbenstange, oder durch mehrmaliges Drücken eines Rückzughebels, der die Kolbenstange nach hinten verschiebt. Durch nochmaliges Drücken am Rückzughebel drückt der Stempel gegen die Greifelemente und löst diese aus ihrer Verankerung in der Kartuschenwand. Die Kartusche kann ungehindert aus der Kartuschenhalterung genommen werden. Das Entfernen einer gebrauchten Kartusche von der Kartuschenpistole ist mit der erfindungsgemässen Kartuschenpistole wesentlich vereinfacht, so dass ein Wechsel der Kartuschen erleichtert ist. Ein weiterer Vorteil der erfindungsgemässen Kartuschenpistole liegt darin, dass die Betätigungseinrichtung ein Verschieben der Kolbenstange stufenlos in Vorwärtsrichtung bzw. in Rückwertsrichtung erlaubt. Ein Problem beim Auspressen von pastösen Materialien besteht darin, dass sich beim Vorschieben des an der Kolbenstange befestigten Stempels und Drücken gegen den Kolben in der Kartusche ein Druck in der Kartusche aufbaut. Nach dem Ausgeben der dem Vorschubweg entsprechenden Menge an pastöser Masse erfolgt durch Entspannung des Drucks ein Nachtropfen, so dass eine genaue Dosierung und Portionierung nur schwer möglich ist. Das Nachtropfen kann auch die Umgebung verschmutzen. Der Druckaufbau, der das Nachtropfen verursacht, ist einerseits darauf zurückzuführen, dass das auszupressende Medium eine gewisse Kompressibilität aufweist, und andererseits auf die elastische Verformbarkeit der Kartusche. Das Nachtropfen kann vermieden werden, wenn der Druck in der Kartusche rechtzeitig abgebaut wird. Dies kann durch ein rechtzeitiges Zurückziehen des Stempels erreicht werden. Ist genügend Material ausgepresst, genügt ein kurzes Drücken am Rückzughebel, wodurch der Stempel etwas zurückgezogen wird und auf den Kolben keine Kraft seitens des Stempels mehr wirkt. Mit der erfindungsgemässen Kartuschenpistole kann somit das Problem des Nachtropfens vermieden werden.

Weitere Vorteile der Erfindung folgen aus den abhängigen Patentansprüchen und aus der nachfolgenden Beschreibung, in welcher die Erfindung anhand eines in den schematischen Zeichnungen dargestellten Ausführungsbeispieles näher erläutert wird.

Es zeigt:
- Fig. 1: eine Ansicht einer Kartuschenpistole;
- Fig. 2: eine Kartuschenpistole mit eingesetzter Kartusche im Schnitt;
- Fig. 3: einen vergrösserten Ausschnitt gemäss der Figur 2 mit der Kartuschenhalterung und der Betätigungseinrichtung zum Verschieben der Kolbenstange;
- Fig. 4: einen vergrösserten Ausschnitt der Kartuschenhalterung mit der Betätigungseinrichtung zum Verschieben der Kolbenstange mit vollständig zurückgezogenem Stempel.

In den Figuren sind für dieselben Elemente jeweils dieselben Bezugszeichen verwendet worden und erstmalige Erklärungen betreffen alle Figuren, wenn nicht ausdrücklich anders erwähnt. Die Begriffe vorne und hinten beziehen sich auf die Kartuschenpistole, bei der vorne die Kartuschenhalterung angeordnet ist, und hinten das entgegengesetzte Ende bedeutet.

In Figur 1 ist eine Kartuschenpistole 1 schematisch dargestellt. Die Kartuschenpistole 1 weist ein Gehäuse 7 mit einem Griff 2 und einer Kartuschenhalterung 3 auf. Im Gehäuse 7 ist die Vorschub- und Rückzugeinrichtung zum Verschieben der Kolbenstange 4 angeordnet, die über Druckgriffe betätigbar ist. Dabei wird die Kolbenstange 4 bei jeder Druckbewegung am Vorschubgriff 8 einen kurzen Schritt vorwärts bewegt bzw. bei einer Druckbewegung am Rückzuggriff 9 einen kurzen Schritt rückwärts bewegt. Den vorderen Abschluss der Kolbenstange 4 bildet ein Stempel 5 und das hintere Ende der Kolbenstange 4 ist mit einem Halteknauf 6 versehen. Mit dem Halteknauf 6 kann die Kolbenstange 4 zurückgezogen bzw. in die Kartusche bis zum Kartuschenboden hineingestossen werden.

In der Figur 2 ist eine Kartuschenpistole 1 mit einer in die Kartuschenhalterung 3 eingesetzten Kartusche 10 im Schnitt dargestellt. Dabei ist die Kartusche 10 ohne Inhalt und ohne Kartuschenboden, der den Kolben bildet, dargestellt. Die Kolbenstange 4 ist ganz zurückgezogen. Mit jeder Druckbewegung am Vorschubhebel 8 in Richtung Griff 2 wird die Kolbenstange 4 um ein kleines Stück nach vorne in Richtung Düse 11 in die Kartusche 10 gedrückt. Dabei drückt der Stempel 5 gegen den Kolben in der Kartusche und presst das in der Kartusche befindliche pastöse Material durch die Düse 11 nach aussen. Ein kurzer Druck am Rückzughebel 9 in Richtung Griff 2 schiebt die Kolbenstange 4 einen kleinen Schritt zurück, wodurch der Kolben entlastet und der Druck in der Kartusche 10 abgebaut wird. Dadurch kann ein Nachtropfen vermieden werden.

Die Figur 3 zeigt einen vergrösserten Ausschnitt der Figur 2 mit der Kartuschenhalterung 3 und der Betätigungseinrichtung im Gehäuse 7 zum Verschieben der Kolbenstange 4. Die Kartuschenhalterung 3 besteht aus einem zylindrischen Sockel 12 mit einer Ringnut 14. Der Aussendurchmesser der Ringnut 14 entspricht dem Aussendurchmesser einer Kartusche 10, so dass diese mühelos in die Ringnut 14 des Sockels 12 einsteckbar ist und an der Aussenwand der Ringnut 14 anliegt. Eine axial verlaufende, abgestufte Lochbohrung 15 im Zentrum des Sockels 12 dient der Aufnahme einer Nabe 16. Zwischen dem Rand 20 des durch die Ringnut 14 und die Lochbohrung 15 gebildeten Kragens 18 und der Nabe 16 sind Greifelemente 17 eingespannt. Diese Greifelemente 17 können einzelne in die Ringnut 14 ragende Krallen sein, deren freie Enden bis an die Aussenwand der Ringnut 14 reichen. Im gezeigten Beispiel bildet die längsgeschlitzte Mantelfläche eines kegelstumpfartigen Elementes die Greifelemente. Die obere Deckfläche des kegelstumpfartigen Elementes weist eine Bohrung auf, derart, dass der verbleibende Kreisring dieser Deckfläche zwischen der Nabe 16 und dem Rand 20 des Kragens 18 einspannbar ist. Durch die Schlitze in der Mantelfläche des kegelstumpfartigen Elementes ergeben sich streifenförmige Greifelemente 17, deren freie Enden in die Ringnut 14 in Richtung des Gehäuses 7 der Kartuschenpistole 1 bis an die Aussenwand der Ringnut 14 ragen und scharfkantig oder zugespitzt sein können. Um eine genügende Stabilität und Elastizität der federnden Greifelemente 17 zu gewährleisten ist es vorteilhaft, wenn diese Greifelemente 17 aus Federstahl gefertigt sind. Es sind aber auch andere Materialien zur Herstellung der Greifelemente denkbar. Wird eine Kartusche 10 in den Sockel 12 der Kartuschenhalterung 3 eingeschoben, so drücken die Greifelemente 17 mit ihren freien Enden gegen die Innenwand 13 der Kartusche 10 und halten diese fest. Sobald mit dem Stempel 5 gegen den Kolben in der Kartusche 10 gedrückt wird, wird auch Druck auf die Kartusche 10 ausgeübt, der versucht, die Kartusche 10 aus der Kartuschenhalterung 3 zu drücken. Dies wird von den Greifelementen 17, die sich unter diesem Druck geringfügig in der Seitenwand der Kartusche festkrallen, verhindert.

Im Gehäuse 7 ist eine auf an sich bekannte Weise kippbare Vorschub-Mitnehmerscheibe 21 angebracht, durch deren Öffnung die Kolbenstange 4 hindurchragt. Die Öffnung in der Vorschub-Mitnehmerscheibe 21 ist dabei etwas größer als der Durchmesser der Kolbenstange 4, so dass die Vorschub-Mitnehmerscheibe 21 frei entlang der Kolbenstange 4 verschiebbar ist. Die Vorschub-Mitnehmerscheibe 21 wird durch eine Druckfeder 22 nach hinten gedrückt. Zum Verschieben der Kolbenstange 4 weist der Handgriff 4 einen Vorschubgriff 8, welcher auf die Unterseite der Vorschub-Mitnehmerscheibe 21 einwirkt. Durch die Betätigung des Vorschubgriffs 8 wird die Vorschub-Mitnehmerscheibe 21 zunächst nach vorne gekippt, bis sie gegen die Kolbenstange 4 drückt und dort verkantet, und anschließend entgegen der Vorspannkraft der Druckfeder 22 weiter nach vorne geschoben, wobei sie die Kolbenstange 4 mit dem Stempel 5 nach vorne bewegt. Im der Gehäuse 7 eine weitere kippbare Mitnehmerscheibe 24 zum Rückwärtsverschieben der Kolbenstange 4 angebracht. Diese Rückzug-Mitnehmerscheibe 24 wird durch die Druckfeder 22 nach vorne gedrückt. Zum Rückwärtsverschieben der Kolbenstange 4 ist ein um eine Achse 19 schwenkbarer Rückzuggriff 9 im Gehäuse 7 angeordnet, welcher auf die Unterseite der Rückzug-Mitnehmerscheibe 24 einwirkt. Durch die Betätigung des Rückzuggriffs 9 wird die Rückzug-Mitnehmerscheibe 24 zunächst nach hinten gekippt, bis sie gegen die Kolbenstange 4 drückt und dort verkantet, und anschließend entgegen der Vorspannkraft der Druckfeder 22 weiter nach hinten geschoben, wobei sie die Kolbenstange 4 mit dem Stempel 5 nach hinten bewegt.

Die Kolbenstange 4 befindet sich in der Darstellung in zurückgezogener Position, wie das bei einer neu eingesetzten Kartusche 10 der Fall ist. Durch Drücken des Vorschubgriffs 8 wird die Kolbenstange 4 mit dem Stempel 5 kontinuierlich nach vorne in die Kartusche 10 geschoben und gegen den Kolben gedrückt, wobei dieser die pastöse Masse aus der Kartusche 10 drückt. Sobald genug Material aus der Kartusche 10 ausgebracht worden ist, genügt ein kurzer Druck auf den Rückzuggriff 9 um die Kolbenstange 4 ein wenig rückwärts zu bewegen. Dadurch wirkt vom Stempel 5 keine Kraft auf den Kolben, und der Überdruck in der Kartusche 10 wird abgebaut, was ein Nachtropfen verhindert.
Der am vorderen Ende der Kolbenstange 4 angeordnete Stempel 5 weist eine ebene Vorderfläche auf, und einen nach hinten kragenden Rand 25, der an seinem Ende 26 leicht abgeschrägt ist. Die Abschrägung entspricht etwa der Neigung der Greifelemente. Zum Entfernen oder Auswechseln einer leeren Kartusche 10 wird zunächst die Kolbenstange ganz nach hinten geschoben. Dies kann händisch erfolgen, indem die Kolbenstange 4 am Knauf 6 nach hinten gezogen wird, bis der Stempel 5 mit seinem Rand 26 an den Greifelementen 17 anliegt. Der Rückschub der Kolbenstange 4 kann auch dadurch erfolgen, dass der Rückzuggriff 9 mehrfach betätigt wird, bis der Stempel 5 ganz zurückgezogen ist. Zum Entfernen der Kartusche 10 aus der Kartuschenhalterung 3 wird nun die Kartusche 10 mit einer Hand gehalten und mit der anderen Hand wird der Rückzuggriff 9 nochmals betätigt. Dabei drückt das abgeschrägte Ende 26 des Randes 26 vom Stempel 5 gegen die federnden Greifelemente 17 die dadurch von der Innenwand 13 der Kartusche 10 weggedrückt werden, und die Kartusche 10 kann aus der Kartuschenhalterung 3 entnommen werden. Sobald der Stempel 5 wieder nach vorne verschoben wird, gehen die federnden Greifelemente 17 aufgrund ihrer Elastizität in ihre Ausgangsposition zurück, das heisst, dass die freien Enden wieder bis an den Innenrand der Kreisnut 14 reichen.

Die Figur 4 zeigt einen vergrösserten Ausschnitt des Gehäuses 7 mit der Kartuschenhalterung 3 und der Betätigungseinrichtung zum Verschieben der Kolbenstange 4 bei vollständig zurückgezogenem Stempel 5. Das Bild zeigt weiter die Situation, bei welcher der Rückzuggriff 9 gedrückt ist, und die Greifelemente 17 vom nach hinten kragenden Rand 25 des Stempels 5 gegen innen gedrückt werden, und dadurch den Randbereich der Ringnut 14 freigeben, wodurch die Kartusche 10 aus der Kartuschenhalterung 3 gezogen werden kann.

Das in den Figuren dargestellte Ausführungsbeispiel zeigt eine Kartuschenpistole 1, bei welcher das Gehäuse 7 mit dem Griff 2 und der Kartuschenhalterung 3 einstückig geformt und zum Beispiel aus Kunststoff gefertigt ist. Es ist natürlich auch denkbar, dass die Kartuschenpistole 1 aus Einzelteilen zusammengesetzt ist und der Sockel 12 der Kartuschenhalterung 3 zum Beispiel an die Stirnseite des Gehäuses 7 angeschraubt ist.

## Patentansprüche

1. Kartuschenpistole (1) mit einer Kartuschenhalterung (3) mit federnden Greifelementen (17), einer verschiebbaren Kolbenstange (4) zum Bewegen eines Kolbens in einer Kartusche (10) und einer Betätigungseinrichtung zum Verschieben der Kolbenstange (4,) **dadurch gekennzeichnet, dass** die Kartuschenhalterung (3) einen zylindrischen Sockel (12) zur Aufnahme des Bodenbereichs eine Kartusche (10) aufweist, dass die Greifelemente (17) radial vom Zentrum der Kartuschenhalterung (3) nach aussen in Richtung Gehäuse (7) in eine Ringnut (14) des Sockels (12) bis an die Aussenwand der Ringnut (14) im Sockel (12) ragen und im Zentrum des Sockels (12) mittels einer Nabe (16) gehalten sind, dass weiter am vorderen Ende der Kolbenstange Mittel (5, 25) angeordnet sind, die dazu bestimmt sind, bei vollständig zurückgezogener Kolbenstange (4) die Enden der federnden Greifelemente (17) in Richtung Gehäuse (7) zu drücken.

2. Kartuschenpistole nach Anspruch 1, **dadurch gekennzeichnet, dass** die Greifelemente (17) aus einem kegelstumpfförmigen Element gebildet sind, dessen Mantelfläche Ausnehmungen aufweist, derart, dass einzelne, voneinander unabhängig bewegbare, federnde Greifelemente (17) gebildet sind, und dass die obere Deckfläche des kegelstumpfförmigen Elements eine Bohrung aufweist, so dass der verbleibende Kreisring dieser Deckfläche mittels einer Nabe (16) im Zentrum des Sockels (12) befestigbar ist.

3. Kartuschenpistole nach Anspruch 1 oder 2, **dadurch gekennzeichnet, dass** die Greifelemente (17) aus Federstahl gefertigt sind.

4. Kartuschenpistole nach einem der vorherigen Ansprüche, **dadurch gekennzeichnet, dass** die am vorderen Ende der Kolbenstange (4) angeordneten Mittel (5, 25) zum Drücken gegen die Greifelemente (17) von einem Stempel (5) mit einem nach hinten kragenden Rand (25) gebildet sind.

5. Kartuschenpistole nach einem der vorherigen Ansprüche, **dadurch gekennzeichnet, dass** die Betätigungseinrichtung zum Verschieben der Kolbenstange (4) Mittel (21,8; 24,9) zum Vorschub und zum Rückzug der Kolbenstange (4) beinhaltet.

6. Kartuschenpistole nach Anspruch 5, **dadurch gekennzeichnet, dass** die Mittel zum Vorschub und zum Rückzug der Kolbenstange (4) eine kippbare Vorschub-Mitnehmerscheibe (21) und eine kippbare Rückzug-Mitnehmerscheibe (24) mit je einer Öffnung beinhalten, durch deren Öffnungen die Kolbenstange (4) hindurchragt wobei die Öffnungen in den Mitnehmerscheiben (21, 24) etwas grösser sind als der Durchmesser der Kolbenstange (4), derart, dass die Mitnehmerscheiben (21, 24) frei entlang der Kolbenstange (4) verschiebbar sind, dass weiter eine Druckfeder (22) zwischen den beiden Mitnehmerscheiben (21, 24) angeordnet ist, welche die Vorschub- Mitnehmerscheibe (21) nach hinten und die Rückzug-Mitnehmerscheibe (24) nach vorne drückt, und dass der Handgriff (2) einen Vorschubgriff (8) beinhaltet, welcher auf die Unterseite der Vorschub-Mitnehmerscheibe (21) einwirkt und dass im Gehäuse (7) ein Rückzuggriff (9) angeordnet ist, welcher auf die Unterseite der Rückzug-Mitnehmerscheibe (24) einwirkt, derart, dass durch Betätigen des Vorschubgriffs (8) die Vorschub-Mitnehmerscheibe (21) nach vorne kippt und verkantet und die Kolbenstange (4) entgegen der Vorspannkraft der Druckfeder (22) nach vorne verschiebbar ist, und dass bei Betätigung des Rückzuggriffs (9) die Rückzug-Mitnehmerscheibe (24) nach hinten kippt und verkantet und die Kolbenstange (4) entgegen der Vorspannkraft der Druckfeder (22) nach hinten verschiebbar ist.

7. Kartuschenpistole nach einem der vorherigen Ansprüche, **dadurch gekennzeichnet, dass** der zylindrische Sockel (12) einstückig an das Gehäuse (7) angeformt ist.

8. Kartuschenpistole nach einem der vorherigen Ansprüche, **dadurch gekennzeichnet, dass** das Gehäuse (7), der Griff (2) und der Sockel (12) aus Kunststoff gefertigt sind.

## Claims

1. A cartridge pistol (1) with a cartridge holder (3) with resilient grip elements (17), a displaceable piston rod (4) for moving a piston in a cartridge (10) and an actuating device for displacing the piston rod (4), **characterised in that** the cartridge holder (3) has a cylindrical socket (12) for receiving the bottom region of a cartridge (10), **in that** the grip elements (17) project radially from the centre of the cartridge holder (3) outwards in the direction of a housing (7) into an annular groove (14) of the socket (12) up to the outer wall of the annular groove (14) in the socket (12), and they are retained in the centre of the socket (12) by means of a hub (16), **in that** additionally means (5,25) are provided at the front end of the piston rod, which means are intended, when the piston rod (4) is fully withdrawn, to press the ends of the resilient grip elements (17) towards the housing (7).

2. A cartridge pistol according to Claim 1, **characterised in that** the grip elements (17) are formed by a frustoconical element, the circumferential surface of which has recesses such that individual resilient grip elements (17) are formed which are movable independently of one another, and **in that** the upper outer surface of the frustoconical element has a bore so that the remaining annulus of this outer surface can be fastened in the centre of the socket (12) by means of a hub (16).

3. A cartridge pistol according to Claim 1 or 2, **characterised in that** the grip elements (17) are produced from spring steel.

4. A cartridge pistol according to any one of the preceding Claims, **characterised in that** the means (5,25) provided at the front end of the piston rod (4) for pressing against the grip elements (17) are formed by a plunger (5) with a rearwardly flanged rim (25).

5. A cartridge pistol according to any one of the preceding Claims, **characterised in that** the actuating device for displacing the piston rod (4) comprises means (21,8; 24,9) for advancing and retracting the piston rod (4).

6. A cartridge pistol according to Claim 5, **characterised in that** the means for advancing and retracting the piston rod (4) comprise a tiltable advance-driver disc (21) and a tiltable retraction-driver disc (24) each with an opening, the piston rod (4) passing through their openings, wherein the openings in the driver discs (21,24) are slightly larger than the diameter of the piston rod (4) so that the driver discs (21,24) are freely displaceable along the piston rod (4), further **in that** between the two driver discs (21,24) there is arranged a compression spring (22) which presses the advance-driver disc (21) rearwards and the retraction-driver disc (24) forwards, and **in that** the handle (2) comprises an advancing trigger (8) which acts on the underside of the advance-driver disc (21), and **in that** in the housing (7) there is provided retraction trigger (9) which acts on the underside of the retraction-driver disc (24) so that by actuating the advancing trigger (8) the advance-driver disc (21) tilts forwards and jams and the piston rod (4) can be displaced forwards counter to the preloading force of the compression spring (22), and **in that** upon actuation of the retraction trigger (9) the retraction-driver disc (24) tilts rearwards and jams and the piston rod (4) can be displaced rearwards counter to the preloading force of the compression spring (22).

7. A cartridge pistol according to any one of the preceding Claims, **characterised in that** the cylindrical socket (12) is formed integrally on the housing (7).

8. A cartridge pistol according to any one of the preceding Claims, **characterised in that** the housing (7), the handle (2) and the socket (12) are made of plastics material.

## Revendications

1. Pistolet à calfeutrer (1) comprenant un support de cartouche (3) avec des éléments de prise élastiques (17), une tige de piston mobile (4) pour le déplacement d'un piston dans une cartouche (10) et un dispositif d'actionnement pour le déplacement de la tige de piston (4), **caractérisé en ce que** le support de cartouche (3) présente un culot cylindrique (12) pour loger la zone de fond d'une cartouche (10), que les éléments de prise (17) pénètrent dans la direction radiale du centre du support de cartouche (3) vers l'extérieur en direction du carter (7) dans une gorge annulaire (14) du culot (12) jusqu'à la paroi extérieure de là gorge annulaire (14) du culot (12) et sont maintenus au centre du culot (12) au moyen d'un moyeu (16), que des moyens (5, 25) sont en outre disposés sur l'extrémité avant de la tige de piston, lesquels moyens sont destinés, dans l'état de recul total de la tige de piston (4), à presser les extrémités des éléments de prise élastiques (17) en direction du carter (7).

2. Pistolet à calfeutrer suivant la revendication 1, **caractérisé en ce que** les éléments de prise (17) sont formés d'un élément tronconique, dont la surface d'enveloppe comporte des creux, de telle sorte que sont formés des éléments de prise élastiques (17) individuels, mobiles indépendamment les uns des autres, et que la surface de couverture supérieure de l'élément tronconique présente un alésage, de sorte que l'anneau de cercle restant de cette surface de couverture peut être fixé au moyen d'un moyeu (16) au centre du culot (12).

3. Pistolet à calfeutrer suivant l'une des revendications 1 et 2, **caractérisé en ce que** les éléments de prise (17) sont fabriqués en acier à ressorts.

4. Pistolet à calfeutrer suivant l'une des revendications précédentes, **caractérisé en ce que** les moyens (5, 25) disposés sur l'extrémité avant de la tige de piston (4), destinés à presser contre les éléments de prise (17), sont formés par un tampon (5) avec un bord (25) en saillie vers l'arrière.

5. Pistolet à calfeutrer suivant l'une des revendications précédentes, **caractérisé en ce que** le dispositif d'actionnement pour le déplacement de la tige de piston (4) comporte des moyens (21,8 ; 24,9) pour l'avance et pour le recul de la tige de piston (4).

6. Pistolet à calfeutrer suivant la revendication 5, **caractérisé en ce que** les moyens pour l'avance et pour le recul de la tige de piston (4) comportent un disque entraîneur d'avance (21) basculant et un disque entraîneur de recul (24) basculant avec chacun une ouverture, au travers des ouvertures desquels pénètre la tige de piston (4), les ouvertures dans les disques entraîneurs (21, 24) étant légèrement plus grandes que le diamètre de la tige de piston (4), de telle sorte que les disques entraîneurs (21, 24) peuvent se déplacer librement le long de la tige de piston (4), qu'un ressort de pression (22) est en outre disposé entre les deux disques entraîneurs (21, 24), lequel ressort presse vers l'arrière le disque entraîneur d'avance (21) et vers l'avant le disque entraîneur de recul (24), que la poignée (2) présente une poignée d'avance (8), qui agit sur le côté inférieur du disque entraîneur d'avance (21), qu'une poignée de recul (9) est disposée dans le carter (7), laquelle poignée agit sur le côté inférieur du disque entraîneur de recul (24), de telle sorte que, par actionnement de la poignée d'avance (8), le disque entraîneur d'avance (21) bascule vers l'avant et se bloque et la tige de piston (4) peut se déplacer vers l'avant contre la force de précontrainte du ressort de pression (22), et que, lors de l'actionnement de la poignée de recul (9), le disque entraîneur de recul (24) bascule vers l'arrière et se bloque et la tige de piston (4) peut se déplacer vers l'arrière contre la force de précontrainte du ressort de pression (22).

7. Pistolet à calfeutrer suivant l'une des revendications précédentes, **caractérisé en ce que** le culot cylindrique (12) est conformé d'une seule pièce sur le carter (7).

8. Pistolet à calfeutrer suivant l'une des revendications précédentes, **caractérisé en ce que** le carter (7), la poignée (2) et le culot (12) sont fabriqués en matière plastique.
